# EUROPÄISCHE PATENTSCHRIFT

(11) **EP 0 458 994 B1**
(45) Veröffentlichungstag und Bekanntmachung des Hinweises auf die Patenterteilung: **19.04.1995**
(21) Anmeldenummer: 90110154.3
(22) Anmeldetag: 29.05.1990
(51) Int. Cl.: B66C 13/38, G05D 13/62, H02P 5/50

(54) **Zugregelung für die Greiferseile eines Schüttgut-Um-schlaggeräts**
Tension control for the hoist cables of a transfer machine for bulk material
Dispositif de contrôle de la tension des câbles d'une benne preneuse d'une machine de transfer des matières en vrac

(43) Veröffentlichungstag der Anmeldung: 04.12.1991
(73) Patentinhaber: SIEMENS AKTIENGESELLSCHAFT, 80333 München (DE)
(72) Erfinder: Carbon, Ludwig, D-8520 Erlangen (DE)

(56) Entgegenhaltungen:
- DE-B- 1 120 660
- DE-B- 1 231 399
- DE-C- 406 584
- DE-C- 1 169 100
- US-A- 4 231 698
- PATENT ABSTRACTS OF JAPAN Band 13, Nr. 323 (E-791)(3671), 21. Juli 1989; & JP - A - 189983 (TOSHIBA CORP.) 05.04.1989
- PATENT ABSTRACTS OF JAPAN Band 13, Nr. 195 (E-754)(3543), 10. Mai 1989; & JP - A - 116284 (MATSUSHITA ELECTRIC IND. CO.LTD.) 19.01.1989
- PATENT ABSTRACTS OF JAPAN Band 12, Nr. 225 (E-626)(3072), 25. Juni 1988; & JP - A - 6318983 (MISUBISHI ELECTRIC CORP.)26.01.1988

## Beschreibung

Die Erfindung betrifft eine Zugregelung für die Greiferseile eines Schüttgut-Umschlaggeräts mit Greifer und elektrischen, lage- und drehzahlgeregelten Seilantrieben, insbesondere eines Schüttgut-Umschlaggeräts mit Seilzugkatze, wobei der Greifer ein Halte- und ein Schließseil aufweist und wobei die Zugregelung zu Beginn eines Schließvorgangs des Greifers derart wirkt, daß das Halteseil eingeholt bzw. nachgelassen wird, bis das Halteseil mit einem Haltezug beaufschlagt ist, dessen vorwählbarer Anfangswert wesentlich kleiner ist als der Nennzug, z.B. 10 % des Nennzugs.

Eine solche Zugregelung ist z.B. in der "Siemens-Zeitschrift", Jg. 49, Heft 1 (Jan. 1975), Seiten 3 bis 9, beschrieben.

Die dort beschriebene Regelung ist insofern noch nicht optimal, als beim Schließen des Greifers das Halteseil u.U. schlaff durchhängen und beim darauffolgenden Übergang zur vollen Zugbelastung ein hoher Ruck auftreten kann. Ein Ruck führt zu Belastungen und Verschleiß in Halteseil, Lagern für die Umlenkrollen und Halteseilwinde sowie zur Gefährdung von Menschen und Material durch das Ausschlagen des Halteseils beim Übergang zur vollen Zugbelastung beim Heben des Greifers. Ferner müssen Halteseil und Halteseilmechanik entsprechend stark dimensioniert sein, um den Ruck verkraften zu können.

Durch einen Ruck würde auch der Greifer etwas angehoben, ohne daß das Schließseil den Greifer geschlossen halten könnte. Bis das Schließseil nachgeführt wäre, wäre etwas Schüttgut, z.B. 1 %, aus dem Greifer wieder ausgeflossen; das Umschlaggerät würde mit verringertem Füllgrad des Greifers betrieben werden.

Bei einer aus der DE-B-1 120 660 bekannten Einrichtung wird zur Ruckverhinderung beim Schließen des Greifers im Augenblick des vollständigen Greiferschlusses mittels eines zeit- oder wegabhängigen Schaltgeräts der Antrieb für das Schließseil kurz vor Beendigung des Schließhubes auf einer Stufe heruntergeschaltet, in der ein Anheben des gefüllten Greifers über das Schließseil nicht möglich ist.

Aufgabe der vorliegenden Erfindung ist es, den Ruck und die damit verbundenen Nachteile mit Sicherheit zu vermeiden, wobei ein zeit- und mengenoptimaler Betrieb des Umschlaggeräts gewährleistet und darüber hinaus in allen Betriebszuständen, insbesondere bei hohem Schließgrad des Greifers, eine gleichmäßige Lastverteilung auf Halte- und Schließseil erreicht werden soll. Dies ermöglicht eine kleinere und folglich auch kostengünstigere Auslegung von Schließseil, Schließseilmechanik und Schließseilantrieb.

Die Aufgabe wird dadurch gelöst, daß der Haltezug während des Schließvorgangs ab einem vorwählbaren Schließgrad des Greifers geregelt stetig bis auf einen vorwählbaren maximalen Haltezug erhöht wird.

Das Regeln des Haltezugs kann z.B. dadurch geschehen, daß während des Schließvorgangs die Drehzahlregelung des Halteseilantriebs als Proportionalregelung wirkt, dieser Drehzahlregelung ein dem Zustand "Greifer heben" entsprechender Drehzahl-Sollwert vorgegeben wird und zur Erhöhung des Haltezugs der Verstärkungsfaktor der Drehzahlregelung erhöht wird.

Mit Vorteil wird dabei der Haltezug beim Schließen des Greifers bis auf den Nennzug erhöht, der insbesondere gleich dem Zug im Schließseil des Greifers sein kann.

Besonders vorteilhaft wird das Beendigen des Schließvorgangs, also der Zeitpunkt des Anhebens des Greifers, lastabhängig bestimmt, also die lastbedingten Seillängungen berücksichtigt.

Zur Erläuterung der Erfindung wird im folgenden ein Ausführungsbeispiel beschrieben. Dabei zeigen:
- FIG 1: den Aufbau eines Umschlaggeräts mit einer Seilzugkatze,
- FIG 2: den Aufbau des Greifers eines Umschlaggeräts,
- FIG 3: den Zugverlauf in Halte- und Schließseil während eines Schließvorgangs und
- FIG 4: den Aufbau der Seilregelung.

Gemäß FIG 1 besteht ein Schüttgut-Umschlaggerät 1 im wesentlichen aus einem mechanisch starren Gerüst 2, einer Laufkatze, hier einer Seilzugkatze 3, einem Greifer 4 sowie den Antrieben 5, 5', 5'' für Katzseil 6, Schließseil 6' und Halteseil 6'' des Greifers 4 mit der zugehörigen Antriebsregelung. Die Antriebsregelung erfolgt vorteilhaft durch eine Automatisiereinheit 7, z.B. eine speicherprogrammierbare Steuerung oder einen PC. Die Antriebe 5, 5',5'' sind dabei vorteilhaft als umrichtergespeiste Drehstrom-Asynchronmotoren ausgebildet.

Auf der Katze 3 sind Umlenkrollen 8', 8'' für die Greiferseile 6', 6'' angeordnet. Am äußeren Ende des Umschlaggeräts 1 ist eine Umlenkrolle 8 für das Katzseil 6 angeordnet.

FIG 2 zeigt den Greifer 4 in einem Zustand, der beispielsweise einem Schließgrad von 75 % entspricht, über einem Schüttgut 9. Ein Schließgrad von 0 % bedeutet dabei einen offenen, ein Schließgrad von 100 % einen geschlossenen Greifer 4.

Der Greifer 4 besteht im wesentlichen aus 2 Greiferschalen 41, 41', die an ihrem spitzen Ende z.B. mit einer Steckachse 45 miteinander verbunden sind. Des weiteren sind die Greiferschalen 41, 41' an Befestungspunkten 42, 42' über Seile 43, 43' mit einer Querstange 44 verbunden, an der das Halteseils 6'' befestigt ist. Das Schließseil 6' wird über an der Querstange 44 und der Achse 45 befestigte Umlenkrollen 46, die als Flaschenzug wirken, geführt. Das Ende des Schließzeils 6' kann dabei an der Querstange 44 oder an der Achse 45 befestigt sein.

Der Greifer 4 wird durch eine entsprechende Regelung des Antriebs geöffnet, bevor er auf dem Schüttgut 9 aufsetzt. Hierzu wird das Schließseil 6' - relativ zum Halteseil 6''- nachgelassen, so daß sich die Greiferschalen 41, 41' öffnen.

Nachdem der Greifer 4 auf dem Schüttgut 9 aufgesetzt hat, werden die Greiferseile 6', 6'' nachgelassen, damit der Greifer 4 in das Schüttgut 9 einsinken kann. Hierbei bildet sich in den Greiferseilen 6', 6'' Schlaffseil.

Nach einer gewissen Zeit, typisch mehrere Sekunden, wenn der Greifer 4 in das Schüttgut 9 eingesunken ist, wird der Greifer 4 durch Einholen des Schließseils 6' geschlossen. Gleichzeitig wird eine Zugregelung des Halteseils 6'' derart vorgenommen, daß das Schlaffseil des Halteseils 6'' eingeholt wird, bis das Halteseil 6'' mit einem vorwählbaren Haltezug Fₘᵢₙ beaufschlagt ist, der deutlich kleiner ist als der zum Heben der Nennlast benötigte Nennzug, z.B. 10 % des Nennzugs.

Das eventuell vorhandene Schlaffseil des Schließseils 6' wird beim Schließen des Greifers 4 automatisch eingeholt. Der Übergang vom Einholen des Schlaffseils zum Schließen des Greifers 4 ist unkritisch, da der benötigte Zug Fₛ im Schließseil 6' nicht abrupt, sondern kontinuierlich ansteigt. Dies wird bei der Beschreibung der FIG 3 noch ausführlich erläutert werden. Ab einem vorwählbaren Schließgrad des Greifers 4, z.B. 60 %, wird der Haltezug Fₕ im Halteseil 6'' allmählich erhöht, um einen weichen Übergang zum Heben des Greifers 4 zu gewährleisten. Durch die allmähliche Erhöhung des Haltezugs Fₕ wird erreicht, daß eventuell vorhandenes Schlaffseil eingeholt ist, insbesondere daß der Durchhang des Halteseils 6'' zwischen Halteseilantrieb 5'' und Umlenkrolle 8'' beseitigt ist, ehe der Halteseilantrieb 5'' mit dem Greifer 4 über das Halteseil 6'' kraftschlüssig wird. Kraftspitzen in Halteseil 6'', Halteseilantrieb 5'', Umlenkrolle 8'' usw. werden deutlich reduziert. Weiterhin wird ein Ausschlagen des Halteseils 6'' vermieden.

Der Zug Fₕ im Halteseil 6'' wird stetig geregelt bis auf einen vorwählbaren maximalen Haltezug Fₘₐₓ erhöht, der z.B. gleich dem Nennzug oder gleich dem Zug Fₛ im Schließseil 6' des Greifers 4 sein kann.

Wenn der Greifer 4 ganz geschlossen ist, der Schließgrad also 100 % beträgt, wird der Greifer 4 gehoben, die Greiferseile 6', 6'' also mit dem vollen Zug beaufschlagt.

FIG 3 zeigt den Zugverlauf in den Greiferseilen 6', 6'' während eines Schließvorgangs. Dabei bedeutet die durchgezogene Linie den Zugverlauf im Halteseil 6'' und die gestrichelte Linie den Zugverlauf im Schließseil 6'.

Vor der Zeit t₁ wird der geöffnete Greifer 4 auf das Schüttgut 9 abgesenkt. Der Zug Fₛ im Schließseil 6' ist sehr gering. Der Zug Fₕ im Halteseil 6'' ist durch das Eigengewicht des Greifers 4 verursacht.

Nach dem Aufsetzen des Greifers 4 auf das Schüttgut 9, also nach der Zeit t₁, werden die Greiferseile 6', 6'' noch nachgelassen, bis z.B. die Züge Fₕ, Fₛ in den Greiferseilen 6', 6'' nur noch dem Eigengewicht der Greiferseile 6', 6'' entsprechen, damit der Greifer 4 in das Schüttgut 9 einsinken kann.

Ab der Zeit t₂ wird der Greifer 4 geschlossen. Der Schließzug Fₛ steigt dabei stetig an. Der Schließzug Fₛ im Schließseil 6' wird dabei über den von den Umlenkrollen 46 gebildeten Flaschenzug, der vorzugsweise mit 3 bis 7facher Untersetzung, insbesondere mit 4facher Untersetzung, ausgelegt ist, verstärkt. Ohne Untersetzung würde der Greifer 4 allein vom Schließseil 6' aus dem Schüttgut 9 gehoben, noch ehe der Greifer 4 ganz geschlossen ist, da der zum Schließen des Greifers 4 benötigte Schließzug Fₛ den Nennzug deutlich übersteigt.

Ebenfalls ab der Zeit t₂ wird das Schlaffseil des Halteseils 6'' mit einer bekannten Schlaffseilregelung eingeholt, bis das Halteseil 6'' ab der Zeit t₃ mit einem Haltezug Fₘᵢₙ beaufschlagt ist, der deutlich geringer als der Nennzug ist. Ab der Zeit t₄, bei der der Greifer 4 zu über 50 % geschlossen ist, z.B. zu 60 %, wird der Haltezug Fₕ im Halteseil 6'' stetig geregelt bis auf einen maximalen Haltezug Fₘₐₓ erhöht, der z.B. gleich dem maximalen Schließzug ist. Durch die Erhöhung des Haltezugs Fₕ wird das Schlaffseil des Halteseils 6'' allmählich eingeholt, so daß beim Kraftschlüssigwerden kein Ruck auftritt.

Zum Zeitpunkt t₅ ist der Greifer ganz geschlossen und wird angehoben. Mit Vorteil wird beim Heben eine Zugausgleichsregelung aktiviert, so daß der Gesamtzug Fₕ + Fₛ in einem vorgegebenen Verhältnis, vorzugsweise 50:50, auf die Greiferseile 6', 6'' verteilt wird.

Durch die Gesamtheit der geschilderten Maßnahmen können die Antriebe 5', 5'' für die Greiferseile 6', 6'', die Greiferseile 6', 6'' selbst, die Umlenkrollen 8', 8'' und in der Folge auch die Katze 3, das Katzseil 6 und der Katzantrieb 5 kleiner und damit auch billiger ausgelegt werden.

Der Aufbau der Greiferseilregelung ist in FIG 4 dargestellt. Der Aufbau der Katzseilregelung ist aus Gründen der Übersichtlichkeit nicht dargestellt. Er ist analog zum Aufbau der Greiferseilregelung ausgebildet.

Die Greiferseilregelung weist folgende Elemente auf:
- für beide Seile 6', 6'' je einen Lageregler 10', 10'', einen Hochlaufgeber 11', 11'', einen Drehzahlregler 14', 14'' und einen Stromregler 15', 15'';
- für das Schließseil 6' einen Addierer 13' und einen Differenzbildner 16';
- einen Ausgleichsregler 12;
- eine übergeordnete Steuereinheit 17.

Die Steuereinheit 17 liefert den Sollwert für die Länge h* des Halteseils 6'' und den Sollwert
für die Längendifferenz von Schließseil 6' und Halteseil 6''. Des weiteren schaltet die Steuereinheit 17 den Drehzahlregler 14'' und den Ausgleichsregler 12.

Die Steuereinheit 17 liefert eine zeitabhängige Halteseil-Sollänge h* an den Lageregler 10'', der die Differenz Δh aus Halteseil-Sollänge h* und Halteseil-Istlänge h bildet und an den Hochlaufgeber 11'' weiterleitet. Vom Hochlaufgeber 11'' wird ein Drehzahl-Sollwert n$\frac{\text{*}}{\text{h}}$ ausgegeben, der an den Drehzahlregler 14'' und an den Addierer 13' weitergeleitet. Der Drehzahlregler 14'' vergleicht den Drehzahl-Istwert nₕ des Halteseilantriebs 5'' mit dem Drehzahl-Sollwert nₕ* und liefert an den Stromregler 15'' einen Strom-Sollwert Iₕ*, der von der Betriebsart des Drehzahlreglers 14'' und gegebenenfalls auch vom Schließgrad des Greifers bzw., was äquivalent ist, von der effektiven Längendifferenz s_{eff} der Greiferseile 6', 6'' abhängt. Der Stromregler 15'' regelt den Strom für den Halteseilantrieb 5''.

Die Regelung des Schließseilantriebs 5' erfolgt analog zur Regelung des Halteseilantriebs 5'', wobei folgende Unterschiede bestehen:
a) Der von der Steuereinheit 17 gelieferte Sollwert gibt die Differenz der Längen von Schließseil 6' und Halteseil 6'' an.
b) Die Längendifferenz s_{eff} zwischen Halteseil 6'' und Schließseil 6' wird in einem Differenzbildner 16' berechnet, der als Eingangssignale die Istlängen h, s vom Halteseil 6'' und Schließseil 6' erhält. Bei der Bestimmung der Längendifferenz s_{eff}, also des Schließgrades, werden mit Vorteil die gemessenen Züge Fₕ, Fₛ im Halteseil 6'' und Schließseil 6' berücksichtigt, so daß in Verbindung mit den Dehnungskoeffizienten der Seile 6', 6'' die Seillängungen bestimmbar und bei der Berechnung der Längendifferenz s_{eff} berücksichtigbar sind.
c) Die Schließseilregelung weist einen Addierer 13' auf , der die Summe des vom Hochlaufgeber 11'' gelieferten Drehzahl-Sollwerts nₕ* und des vom Hochlaufgeber 11'' gelieferten Drehzahl-Sollwerts Δnₛ* als neuen Drehzahl-Sollwert nₛ* an den Drehzahlregler 14' für den Schließseilantrieb 5' liefert.

Zum Schließen des Greifers 4 wird dem Lageregler 10' von der Steuereinheit 17 ein entsprechender Sollwert
vorgegeben. Gleichzeitig wird der Drehzahlregler 14'', der normalerweise als PI-Regler betrieben wird, durch Senden des Signals mₕ so geschaltet, daß er als P-Regler mit schwacher Verstärkung arbeitet. Weiterhin wird dem Lageregler 10'' ein Sollwert h* vorgegeben, der dem Zustand "Greifer heben" entspricht. Hierdurch wird vom Hochlaufgeber 11'' ein ebenfalls dem Zustand "Greifer heben" entsprechender Drehzahl-Sollwert n$\frac{\text{*}}{\text{h}}$ an den Drehzahlregler 14'' gegeben. Der Drehzahl-Sollwert n$\frac{\text{*}}{\text{h}}$ kann auch direkt von der Steuereinheit 17 vorgegeben werden, wie durch die gestrichelte Linie in FIG 4 angedeutet ist. Durch diese Maßnahmen wird erreicht, daß das Schlaffseil des Halteseils 6'' eingeholt wird und das Halteseil 6'' mit einem geringen Haltezug Fₘᵢₙ beaufschlagt wird. In Abhängigkeit vom Schließgrad, der proportional zu s_{eff} ist, wird die Verstärkung des Drehzahlreglers 14'' ab einem vorwählbaren Schließgrad erhöht, so daß sich der Haltezug Fₕ stetig geregelt bis auf einen maximalen Haltezug Fₘₐₓ erhöht.

Wenn der Greifer 4 ganz geschlossen ist, der berechnete Schließgrad also 100 % beträgt, wird der Drehzahlregler 14'' wieder als PI-Regler geschaltet und der Greifer 4 angehoben. Der Hebebefehl erfolgt durch Vorgeben eines entsprechenden Sollwertes h* durch die Steuereinheit 17.

Beim Heben des Greifers 4 wird von der Steuereinheit 17 durch das Signal mₐ die Ausgleichsregelung 12 aktiviert, die einen Zugausgleich zwischen Halteseil 6'' und Schließseil 6' bewirkt. Jedes Seil trägt nur einen Teil der Last, z.B. nur die halbe Last. Um den Zug in den Greiferseilen 6', 6'' auszugleichen, wird nötigenfalls der Drehzahlregler 14' vom Ausgleichsregler 12 mit einem Drehzahl-Zusatzsollwert Δnₛ** beaufschlagt. Der Lageregler 10' und der Hochlaufgeber 11' werden dabei entweder über-steuert oder deaktiviert.

Die aktuellen Zustandsdaten des Umschlaggeräts, sowohl Ist- als auch Sollwerte, sind auf einem nicht dargestellten Monitor im Führerstand anzeigbar, so daß der Geräteführer eingreifen kann, falls dies erforderlich ist.

Abschließend sei noch erwähnt, daß die gesamte Antriebsregelung in der Automatisiereinheit 7 softwaremäßig realisierbar ist, jedoch auch hardwaremäßig aufgebaut sein kann.

## Patentansprüche

1. Zugregelung für die Greiferseile (6',6'') eines Schüttgut-Umschlaggeräts (1) mit Greifer (4) und elektrischen, lage- und drehzahlgeregelten Seilantrieben (5,5',5''), insbesondere eines Schüttgut-Umschlaggeräts (1) mit Seilzugkatze (3), wobei der Greifer (4) ein Halteseil (6'') und ein Schließseil (6') aufweist und wobei die Zugregelung zu Beginn eines Schließvorgangs des Greifers (4) derart wirkt, daß das Halteseil (6'') eingeholt bzw. nachgelassen wird, bis das Halteseil (6'') mit einem Haltezug (Fₕ) beaufschlagt ist, dessen vorwählbarer Anfangswert (Fₘᵢₙ) wesentlich kleiner ist als der Nennzug, **dadurch gekennzeichnet,** daß der Haltezug (Fₕ) während des Schließvorgangs ab einem vorwählbaren Schließgrad des Greifers (4) geregelt stetig bis auf einen vorwählbaren maximalen Haltezug (Fₘₐₓ) erhöht wird.

2. Zugregelung nach Anspruch 1, **dadurch gekennzeichnet,** daß während des Schließvorgangs zur Regelung des Haltezugs (Fₕ) die Drehzahlregelung des Halteseilantriebs (5'') als Proportionalregelung wirkt, dieser Drehzahlregelung ein dem Zustand "Greifer heben" entsprechender Drehzahl-Sollwert (n$\frac{\text{*}}{\text{h}}$) vorgegeben wird und zur Erhöhung des Haltezugs (Fₕ) der Verstärkungsfaktor der Proportionalregelung erhöht wird.

3. Zugregelung nach Anspruch 1 oder 2, **dadurch gekennzeichnet,** daß der maximale Haltezug (Fₘₐₓ) der Nennzug ist.

4. Zugregelung nach Anspruch 1, 2 oder 3, **dadurch gekennzeichnet,** daß der maximale Haltezug (Fₘₐₓ) so gewählt wird, daß er gleich dem Schließzug (Fₛ) im Schließseil (6') des Greifers (4) ist.

5. Zugregelung nach einem oder mehreren der obigen Ansprüche, **dadurch gekennzeichnet**, daß die Züge (Fₕ,Fₛ) in den Seilen (6',6'') gemessen und daraus in Verbindung mit den Seillängen (h,s) die Seillängungen und der Schließgrad bestimmt werden.

6. Zugregelung nach Anspruch 5, **dadurch gekennzeichnet**, daß der Greifer (4) bei Erreichen eines berechneten Schließgrades von 100 % gehoben wird.

7. Zugregelung nach Anspruch 5 oder 6, **dadurch gekennzeichnet**, daß zur Bestimmung des Schließgrades die Seilparameter, z.B. die Seildehnungskoeffizienten, und die Betriebsparameter, z.B. Seilzüge (Fₕ,Fₛ) und Seillängen (h,s) verwendet werden.

8. Zugregelung nach einem oder mehreren der obigen Ansprüche, **dadurch gekennzeichnet**, daß die Regelung durch eine Automatisiereinheit (7), z.B. eine speicherprogrammierbare Steuerung oder einen PC, erfolgt.

## Claims

1. Tension control for the grab cables (6',6'') of a transit device (1) for bulk material with grab (4) and electrical, position-controlled and speed-controlled cable drives (5,5',5''), in particular a transit device (1) for bulk material with a cable-drawn crab (3), whereby the grab (4) has a holding cable (6'') and a closing cable (6') and whereby the tension control at the beginning of a closing procedure of the grab (4) operates in such a way that the holding cable (6'') is hauled in or slackened until the holding cable (6'') is loaded with a holding tension (Fₕ), the preselectable starting value (Fₘᵢₙ) of which is substantially smaller than the nominal tension, characterized in that the holding tension (Fₕ) during the closing procedure, controlled after a preselectable degree of closing of the grab (4), is constantly increased up to a preselectable maximum holding tension (Fₘₐₓ).

2. Tension control according to claim 1, characterized in that during the closing procedure, to control the holding tension (Fₕ) the speed control of the holding-cable drive (5'') operates as proportional control, a desired speed value (n$\frac{\text{*}}{\text{h}}$) corresponding to the state "lift grab" is specified for this speed control and to increase the holding tension (Fₕ) the amplification factor of the proportional control is increased.

3. Tension control according to claim 1 or 2, characterized in that the maximum holding tension (Fₘₐₓ) is the nominal tension.

4. Tension control according to claim 1, 2 or 3, characterized in that the maximum holding tension (Fₘₐₓ) is selected in such a way that it equals the closing tension (Fₛ) in the closing cable (6') of the grab (4).

5. Tension control according to one or more of the above claims, characterized in that the tensions (Fₕ, Fₛ) in the cables (6', 6'') are measured and from this in connection with the cable lengths (h, s) the cable extensions and the degree of closing are determined.

6. Tension control according to claim 5, characterized in that the grab (4) is lifted upon reaching a calculated degree of closing of 100%.

7. Tension control according to claim 5 or 6, characterized in that to determine the degree of closing the cable parameters, for example the coefficients of cable extension, and the operational parameters, for example cable tensions (Fₕ, Fₛ) and cable lengths (h, s), are used.

8. Tension control according to one or more of the above claims, characterized in that the control takes place by way of an automation unit (7), for example a memory-programmable control or a PC.

## Revendications

1. Dispositif de régulation de la traction pour les câbles (6',6'') d'une benne preneuse d'un appareil (1) de transbordement de matériau en vrac comportant une benne preneuse (4) et des dispositifs d'entraînement électrique à câbles (5,5',5''), dont la position et la vitesse de rotation sont réglées, notamment d'un appareil (1) de transbordement de matériau en vrac comportant un chariot (3) mû par câbles, et dans lequel la benne preneuse (4) possède un câble de retenue (6'') et un câble de fermeture (6'), et dans lequel le réglage de la traction au début d'une opération de fermeture de la benne preneuse (4) agit de telle sorte que le câble de retenue (6'') est tiré ou relâché jusqu'à ce que le câble de retenue (6'') soit chargé par une traction de retenue (Fₕ), dont la valeur initiale (Fₘᵢₙ) pouvant être présélectionnée est nettement inférieure à la traction nominale, caractérisé par le fait que la traction de retenue (Fₕ) est accrue pendant l'opération de fermeture à partir d'un degré de fermeture pouvant être présélectionné de la benne preneuse (4), d'une manière réglée en permanence jusqu'à une traction maximale de retenue pouvant être présélectionnée (Fₘₐₓ).

2. Dispositif de régulation de la traction suivant la revendication 1, caractérisé par le fait que pendant l'opération de fermeture pour le réglage de la traction de retenue (Fₕ), le réglage de la vitesse de rotation du dispositif (5'') d'entraînement du câble de retenue agit à la manière d'une régulation proportionnelle, une valeur de consigne (n*ₕ) de la vitesse de rotation, qui correspond à l'état "soulèvement de la benne preneuse" est appliquée à cette régulation de la vitesse de rotation et le facteur d'amplification de la régulation proportionnelle est accru, pour l'accroissement de la traction de retenue (Fₕ).

3. Dispositif de régulation de la traction suivant la revendication 1 ou 2, caractérisé par le fait que la traction maximale de retenue (Fₘₐₓ) est la traction nominale.

4. Dispositif de régulation de la traction suivant la revendication 1, 2 ou 3, caractérisé par le fait que la traction maximale de retenue (Fₘₐₓ) est choisie de manière à être égale à la traction de fermeture (Fₛ) dans le câble de fermeture (6') de la benne preneuse (4).

5. Dispositif de régulation de la traction suivant une ou plusieurs des revendications précédentes, caractérisé par le fait que les tractions (Fₕ, Fₛ) sont mesurées dans les câbles (6',6'') et que les allongements des câbles et le degré de fermeture sont déterminés à partir de là, en liaison avec les longueurs (h,s) des câbles.

6. Dispositif de régulation de la traction suivant la revendication 5, caractérisé par le fait que, lorsqu'un degré de fermeture calculé de 100 % est atteint, la benne preneuse (4) est soulevée.

7. Dispositif de régulation de la traction suivant la revendication 5 ou 6, caractérisé par le fait que pour la détermination du degré de fermeture, on utilise les paramètres des câbles, c'est-à-dire les coefficients d'allongement des câbles et les paramètres de service, par exemple les tractions (Fₕ,Fₛ) des câbles et les longueurs (h,s) des câbles.

8. Dispositif de régulation de la traction suivant une ou plusieurs des revendications précédentes, caractérisé par le fait que la régulation est réalisée au moyen d'une unité d'automatisation (4), par exemple une unité de commande programmable en mémoire ou un ordinateur personnel.
